# EUROPÄISCHE PATENTSCHRIFT

(11) **EP 1 410 746 B1**
(45) Veröffentlichungstag und Bekanntmachung des Hinweises auf die Patenterteilung: **20.06.2007**
(21) Anmeldenummer: 03023005.6
(22) Anmeldetag: 11.10.2003
(51) Int. Cl.: A47F 3/04

(54) **Kühltheke**
Refrigerated display case
Présentoir réfrigéré

(30) Priorität: 15.10.2002 DE 10248089
(43) Veröffentlichungstag der Anmeldung: 21.04.2004
(73) Patentinhaber: Hertel, Günther, 90491 Nürnberg (DE)
(72) Erfinder: Hertel, Günther, 90491 Nürnberg (DE)
(74) Vertreter: Tergau & Pohl Patentanwälte

(56) Entgegenhaltungen:
- DE-A- 4 202 189
- DE-A- 19 535 067
- DE-U- 20 011 051
- US-A- 1 504 747

## Beschreibung

Die Erfindung betrifft eine Kühltheke für die Kundenbedienung in Ladengeschäften mit den Merkmalen des Oberbegriffes des Anspruchs 1.

Eine derartige Kühltheke, wie sie beispielsweise aus der DE-U-200 11 051 oder der DE 38 43 247 C1 zu entnehmen ist, enthält einen nach oben und zur Kundenseite hin wirksamen, zur Betrachtung der Warenauslage durchsichtigen Thekenschirm, welcher die ausgelegten Waren vor Verschmutzungseinwirkung von der Kundenseite her schützt, der Führung der Kühlluftströmung dient und dessen abgeschirmte Unterseite von der Bedienseite der Theke zugänglich ist.

In seiner Funktionsstellung, also in Auslageposition deckt der Warenboden eine Kühlwanne ab und trägt an seiner Unterseite das Kühlaggregat und einen diesen meist auf der Kundenseite flankierenden Lüfter zur Erzeugung einer gekühlten Luftströmung. Die Luftströmung streicht von der Bedienseite her zur Kundenseite hin über die Warenauslage und wird von der Kundenseite her durch eine Rückluftöffnung in die Kühlwanne bzw. in deren Aufnahmeraum für das Kühlaggregat hinein angesaugt, durch das Kühlaggregat hindurchgeblasen und einer Zuluftöffnung auf der Bedienseite zur Oberseite der Warenauslage hin zugeführt. Es wird also eine Kühlluftzirkulation um den Warenboden herum erzeugt. Der Warenboden deckt dabei die Kühlwanne mit ihrem Aufnahmeraum für das Kühlaggregat ab. Außerdem ist der Warenboden mit seinem der Bedienseite zugewandten Ende hochschwenkbar, um die Isolierwanne zu Reinigungszwecken von der Bedienseite her zugänglich zu machen.

In lediglich hochgeschwenkter Reinigungsstellung stört das an der Unterseite des Warenbodens fixierte, nach unten in Richtung auf den Boden der Kühlwanne hinausstehende Kühlaggregat die Zugänglichkeit insbesondere des der Bedienseite zugewandten Teiles der Kühlwanne im Bereich des Lüfters und unterhalb der Rückluftlöffnung für die Ansaugung des Kühlluftstromes von der Oberseite des Warenbodens her. Gerade diese Ansaugseite der Kühlwanne ist einer erhöhten Verschmutzungsgefahr ausgesetzt, weil die angesaugte Luftströmung über die Warenauslage hinüber gestrichen und möglicherweise mit Warenpartikeln befrachtet ist. Diese Warenpartikel setzen sich im Bereich um den Lüfter unterhalb der der Kundenseite zugewandt positionierten Rückluftöffnung bzw. unterhalb der kundenseitigen Grenzkante des Warenbodens ab. Mangels einer Zugänglichkeit dieses Bereiches der Kühlwanne von oben muss die Reinigungsperson von der Bedienseite her von unten um das Kühlaggregat herum in den der Kundenseite zugewandten Bereich der Kühlwanne greifen. Das behindert die dort besonders sorgfältig zu gewährleistende Reinigung.

Der Erfindung liegt die Aufgabe zugrunde, die Reinigung der Kühlwanne insbesondere in ihrem der Kundenseite zugewandten Bereich vor dem Kühlaggregat von der Bedienseite her zu erleichtern. Diese Aufgabe wird durch das Kennzeichen des Anspruches 1 gelöst. Zusätzlich zur Hochschwenkbarkeit des Auslagebodens um den Auflagebereich seiner der Kundenseite zugewandten Begrenzungskante ist erfindungsgemäß der Warenboden in Richtung auf die Bedienseite verschiebbar. Dadurch wird auf der Kundenseite zusätzlich eine den Innenraum der Kühlwanne zu Reinigungszwecken von oben her zugänglich machende Reinigungsöffnung geschaffen.

Nach einem weiteren Erfindungsmerkmal ist der hochgeschwenkte und von der Kundenseite zur Bedienseite hin weggezogene Warenboden in seiner hochgeschwenkten Rückzugsposition mit seiner über das Kühlaggregat zur Bedienseite hinausstehenden Erstreckung auf der der Bedienseite zugewandt positionierten Arbeitsplatte des Thekengestells ablegbar. Dadurch braucht die Reinigungsperson den Warenboden in seiner hochgeschwenkten und zurückgezogenen Stellung nicht festzuhalten. Vielmehr wird in dieser Position der Warenboden durch das Eigengewicht des Kühlaggregats in einer weitgehend ortsfesten Auflagestellung an der Arbeitsplatte gehalten.

Die Erfindung wird anhand der Figuren näher beschrieben. Es zeigen:
- Fig. 1: eine perspektivische Darstellung der Kühltheke in ihrer Warenauslageposition.
- Fig. 2: die Kühltheke bei in herkömmlich bekannter Weise mit ihrer der Bedienseite zugewandten Begrenzungskante lediglich hochgeschwenktem Warenboden.
- Fig. 3: eine Darstellung, bei welcher der Warenboden über die in Fig. 2 dargestellte Hochschwenkstellung hinaus in Richtung auf die Bedienseite verschoben bzw. weggezogen ist.
- Fig. 4: die sich an die Position des Warenbodens gemäß Fig. 3 anschließende Ablagestellung des Warenbodens, in welcher Ablagestellung die Reinigungsperson von der Bedienseite und von oben her mit beiden Händen den Reinigungsvorgang durch die auf der Kundenseite freigelegte Reinigungsöffnung hindurch vornehmen kann.
- Fig. 5-8: Vertikalschnitte durch die Kühlthekendarstellungen gemäß Fig. 1-4.

Die in den Figuren dargestellte Kühltheke dient der Kundenbedienung in Ladengeschäften. Sie enthält einen vom Thekengestell 1 getragenen Warenboden 2. Der Warenboden 2 ist von einem mindestens nach oben und zur Kundenseite 3 hin wirksamen Thekenschirm überspannt. Er dient zur Abschirmung einer auf dem Warenboden 2 ausgebreiteten Warenauslage.

Der Warenboden 2 deckt in seiner Auslageposition (Fig. 1,5) die vom Thekengestell 1 getragene Kühlwanne 5 ab. Der Warenboden 2 trägt an seiner Unterseite 6 ein Kühlaggregat 7 und einen Lüfter 8 zur Erzeugung einer von der Bedienseite 9 zur Kundenseite 3 der Kühltheke hin über die Warenauslage streichenden Luftströmung 10. Die Luftströmung 10 wird von der Kundenseite 3 her durch die Rückluftöffnung 11 angesaugt. Die Rückluftöffnung 11 flankiert in geschlossener Funktionsstellung des Warenbodens 2 dessen der Kundenseite 3 zugewandte Grenzkante 15. Die Luftströmung 10 wird durch den Lüfter 8 von der Kundenseite 3 her durch die Rückluftöffnung 11 angesaugt und durch das Kühlaggregat 7 hindurchgeblasen. Von dort wird sie durch die Zuluftöffnung 12 auf der Bedienseite 9 der Kühltheke in den Raum oberhalb des Warenbodens 2 und unterhalb des Thekenschirmes 4 geblasen. Die Luftströmung 10 erzeugt folglich eine entgegen dem Uhrzeigersinn gerichtete Kühlluftzirkulation um den Warenboden 2 herum.

Der Warenboden 2 deckt in Funktionsstellung den von der Kühlwanne 5 umgebenen Aufnahmeraum der Kühlwanne 5 nach Art eines Verschlussdeckels ab. Der Warenboden 2 ist mit seinem der Bedienseite 9 zugewandten Ende, nämlich mit seiner der Bedienseite 9 zugewandten Seitenkante 13 hochschwenkbar und macht folglich die Kühlwanne 5 zu Reinigungszwecken von oben her und zwar von der Bedienseite 9 zugänglich.

Der Warenboden 2 ist zusätzlich zu seiner Hochschwenkbarkeit in Pfeilrichtung 14 (Fig. 3) in Richtung auf die Bedienseite 9 verschiebbar, insbesondere von der Bedienseite 9 her ziehbar. Die Verschiebungeendstellung bzw. die Zugendstellung schafft eine Reinigungsöffnung 14 zwischen der kundenseitigen Grenzkante 15 des Warenbodens 2 und dem kundenseitigen Ende 16 der Kühlwanne 5 (Fig. 3 und 7).

Die Kühltheke enthält in Funktionsstellung (Fig. 1,5) eine an den Warenboden 2 zur Bedienseite 9 hin angrenzende Arbeitsplatte 17 als Teil des Thekengestells 1. Der Warenboden 2 ist in seiner hochgeschwenkten Rückzugsposition (Fig. 3,7) mit seinem über das Kühlaggregat 7 in Richtung auf die Bedienseite 9 hinausstehenden Ende 13 auf der Arbeitsplatte 17 abgestützt ablegbar (Fig. 4,8).

Es ist weiterhin möglich, das Kühlaggregat 7 und den ihm zugeordneten Lüfter in Längsrichtung 18 (Fig. 7) um einen gewissen Betrag verschiebbar unterhalb des Warenbodens 2 zu fixieren. Fig. 5 und 6 zeigen den Lüfter 8 und das Kühlaggregat 7 in ihrer rechten und in Fig. 7 und 8 in ihrer linken Extremposition unterhalb des Warenbodens 2. Diese Verschiebbarkeit kann auch dem Reinigungsvorgang der Kühlwanne 5 von der Bedienseite 9 her erleichtern. Die händische Zugänglichkeit der Reinigungsöffnung 14 von der Bedienseite 9 her ist in Fig. 8 durch den Richtungspfeil 19 verdeutlicht.

## Patentansprüche

1. Kühltheke für die Kundenbedienung in Ladengeschäften, mit einem mindestens nach oben und zur Kundenseite (3) hin wirksamen, jedoch zur gegenüberliegenden Bedienseite offenen Thekenschirm (4) zur Abschirmung eines zur Warenauslage bestimmten Warenbodens (2),
- der in einer geschlossenen Funktionsstellung nach Art eines Verschlussdeckels eine Kühlwanne (5) abdeckt,
- an dessen Unterseite (6) ein Kühlaggregat (7) und ein Lüfter (8) zur Erzeugung einer von der Bedienseite (9) zur Kundenseite (3) hin über die Warenauslage bzw. die Oberseite des Warenbodens (2) streichenden Luftströmung (10) vorgesehen sind und der
- mit seinem der Bedienseite (9) zugewandten Ende (13) hochschwenkbar ist und dadurch die Kühlwanne (5) von oben her zu Reinigungszwecken zugänglich macht,
**dadurch gekennzeichnet,**
**dass** der Warenboden (2) zusätzlich zu seiner Hochschwenkbarkeit in Richtung auf die Bedienseite (9) verschiebbar ist und dadurch einen der Kundenseite (3) zugewandten Teil der Kühlwanne (5) von oben zugänglich macht.

2. Kühltheke nach Anspruch 1 mit einer Arbeitsplatte (17), die an den in geschlossener Funktionsstellung befindlichen Warenboden (2) zur Bedienseite (9) hin angrenzt,
**dadurch gekennzeichnet,**
**dass** der Warenboden (2) in hochgeschwenkter Rückzugsposition mit seinem über das Kühlaggregat (7) in Richtung auf die Bedienseite (9) hinausstehenden Ende (13) auf der Arbeitsplatte (17) abgestützt ablegbar ist.

3. Kühltheke nach Anspruch 1 oder 2,
**dadurch gekennzeichnet,**
**dass** das Kühlaggregat (7) und/oder der Lüfter (8) von der Bedienseite (9) zur Kundenseite (3) hin oder in Gegenrichtung dazu verschiebbar unterhalb des Warenbodens (2) fixiert sind.

## Claims

1. Refrigerated counter for serving customers in shops, having a counter screen (4) which is effective at least in the upward direction and in the direction of the customer side (3), but is open towards the opposite, serving side, and is intended for screening a product floor (2) which is intended for displaying products and
- which, in a closed functional position, covers a cooling trough (5) in the manner of a closure cover,
- on its underside (6), has a cooling subassembly (7) and a fan (8) for generating an air flow (10) passing over the product display or the top side of the product floor (2) from the serving side (9) to the customer side (3), and
- which can be pivoted upwards by way of its end (13) which is directed towards the serving side (9), and thus renders the cooling trough (5) accessible from above for cleaning purposes,
**characterized in that**,
in addition to being capable of pivoting upwards, the product floor (2) can be displaced in the direction of the serving side (9) and thus renders that part of the cooling trough (5) which is directed towards the customer side (3) accessible from above.

2. Refrigerated counter according to Claim 1 having a work top (17) which is adjacent to the product floor (2) in the direction of the serving side (9) when the product floor is located in the closed functional position,
**characterized in that**,
in the upwardly pivoted retracted position, the product floor (2) can be supported on the work top (17) by way of its end (13) which projects beyond the cooling subassembly (7) in the direction of the serving side (9).

3. Refrigerated counter according to Claim 1 or 2,
**characterized in that**
the cooling subassembly (7) and/or the fan (8) are/is fixed beneath the product floor (2) so as to be displaceable from the serving side (9) to the customer side (3) or in the opposite direction.

## Revendications

1. Comptoir réfrigéré pour le service de la clientèle dans des magasins de vente, comprenant un écran de comptoir (4) s'étendant au moins vers le haut du côté clientèle (3), mais ouvert du côté opposé pour le service, destiné à protéger un fond à marchandises (2) destiné à la présentation des marchandises,
- qui recouvre, dans une position fonctionnelle fermée, une cuve de refroidissement (5) à la manière d'un couvercle de fermeture,
- dans lequel une unité de réfrigération (7) et un ventilateur (8) sont prévus du côté inférieur (6) pour générer un écoulement d'air (10) depuis le côté service (9) vers le côté clientèle (3) en balayant le présentoir à marchandises ou respectivement le côté supérieur du fond à marchandises (2), et
- dont l'extrémité (13) tournée vers le côté service (9) est susceptible de pivoter vers le haut et de rendre ainsi accessible la cuve de refroidissement (5) à des fins de nettoyage,
**caractérisé en ce que**
le fond à marchandises (2), outre sa capacité de pivotement vers le haut, est susceptible d'être déplacé en translation en direction du côté service (9) et de rendre ainsi accessible depuis le haut une partie de la cuve de refroidissement (5) tournée vers le côté clientèle (3).

2. Comptoir réfrigéré selon la revendication 1, comprenant un plan de travail (17) qui est adjacent, du côté service (9), au fond à marchandises (2) qui se trouve dans la position fonctionnelle fermée,
**caractérisé en ce que**
le fond à marchandises (2), en position de retrait pivotée vers le haut, est susceptible d'être posé et soutenu sur le plan de travail (17) par son extrémité (13) qui dépasse au-dessus de l'unité de réfrigération (7) en direction du côté service (9).

3. Comptoir réfrigéré selon la revendication 1 ou 2,
**caractérisé en ce que**
l'unité de réfrigération (7) et/ou le ventilateur (8) sont fixés au-dessous du fond à marchandises (2) avec possibilité de translation depuis le côté service (9) vers le côté clientèle (3) ou dans la direction opposée.
